# NEUE EUROPÄISCHE PATENTSCHRIFT

(11) **EP 0 532 594 B2**
(45) Veröffentlichungstag und Bekanntmachung des Hinweises auf die Entscheidung über den Einspruch: **10.06.1998**
(45) Hinweis auf die Patenterteilung: 24.08.1994
(21) Anmeldenummer: 91910809.2
(22) Anmeldetag: 07.06.1991
(51) Int. Cl.: H01F 27/30

(54) **TRANSFORMATOR**
TRANSFORMER
TRANSFORMATEUR

(30) Priorität: 08.06.1990 AT 1253/90
(43) Veröffentlichungstag der Anmeldung: 24.03.1993
(73) Patentinhaber: ELIN ENERGIEVERSORGUNG GESELLSCHAFT m.b.H., 1141 Wien (AT)
(72) Erfinder: VÖTSCH, Günter, A-8160 Weiz (AT)
(74) Vertreter: Rieberer, Stefan, Dipl.-Ing.
(86) Internationale Anmeldenummer: AT9100068
(87) Internationale Veröffentlichungsnummer: WO9119304

(56) Entgegenhaltungen:
- AT-A- 0 328 552
- DE-A- 1 488 186
- DE-A- 2 236 212
- DE-A- 2 260 399
- US-A- 3 172 064
- US-A- 3 772 627

## Beschreibung

Die Erfindung betrifft einen Transformator gemäß Anspruch 1.

Die Wicklungen von Transformatoren werden während des Betriebes, vor allem beim Auftreten von Kurzschlüssen, mechanisch stark beansprucht. Durch dynamische Kurzschlußkräfte kann eine Lockerung der Wicklungen auftreten, die unweigerlich zur Zerstörung des Transformators führt.

Dieser Tatsache wird bereits bei der Berechnung, Auslegung und der Konstruktion Rechnung getragen. Neben technischen und technologischen Maßnahmen bei der Herstellung werden die Wicklungen vom Transformatorhersteller mit hohen Vorpreßkräften beaufschlagt.

Üblicherweise wird die Abstützung der Wicklung mit zwischen dem Preßbalken und dem Wicklungsdruckring angeordneten starren Elementen, wie z. B. Schichtholzteile od. dgl. ausgeführt.

Bei durch häufige Kurzschlüsse besonders beanspruchten Transformatoren wie z. B. Transformatoren im Fahrleitungsnetz von Eisenbahngesellschaften, sogenannten Unterwerkstransformatoren, sind diese Maßnahmen nicht ausreichend.

Aus der US-PS 3772.627 ist eine Wicklungspressung für Transformatoren und Drosselspulen mit einer expandierenden Feder gemäß der eingangs erwähnten Art bekannt.

Darüberhinaus ist aus der DE-OS 2260399 ein Transformator bekannt, für dessen Preßkonstruktion Tellerfedern Verwendung finden.

Bei Transformatoren, die keine derartig bekannten Federelemente aufweisen, ist ein Nachpressen der Wicklungen äußerst aufwendig.

Aufgabe der Erfindung ist es daher, einen Transformator der eingangs beschriebenen Art zu schaffen, bei dem eine nachträgliche Wicklungspressung möglich ist und bei dem dann eine Lockerung der Wicklung durch dynamische Kurzschlußkräfte vermieden wird.

Der erfindungsgemäße Transformator ist durch die Merkmale des Anspruches 1 definiert.

Mit dieser Erfindung ist es erstmals möglich, einen nachträglichen Einbau und auch ein einfaches Nachspannen durchzuführen. Darüberhinaus ist mit der Erfindung eine kontrollierte Pressung möglich. Auch bei einem Revisionsfall kann eine definierte Pressung vorgegeben werden.

Bei einem nachträglichen Einbau der Erfindung wird das Federpaket vorgespannt und mit der Vorspannung eingeschoben. Mittels der Stellschrauben kann also die vordefinierte Pressung auf die Wicklung erzielt werden.

Sollte der Hydraulikzylinder miteingebaut werden, so kann auch bespielsweise über einen Anschluß nach außen jederzeit nachgespannt werden. Die für die Betriebssicherheit des Transformators erforderliche Wicklungspressung ist über die restliche Lebensdauer des Transformators aufrechtzuerhalten.

Es ist mindestens eine im Preßbalken sitzende Stellschraube vorgesehen, die auf den Druckstempel wirkt. Dadurch wird ein etwaiges Nachpressen der Wicklung ohne Ein- bzw. Ausbau der entsprechenden Teile möglich.

An Hand eines Ausführungsbeispieles, das in der Zeichnung dargestellt ist, wird die Erfindung näher erläutert.

Gemäß der Figur wird der Einsatz von Federelementen in einem Transformator aufgezeigt, bei dem z.B. aus Platzgründen andere Systeme nicht einsetzbar sind. Der Einbau dieser Federelemente könnte nachträglich, z.B. im Rahmen einer Revision, erfolgen.

Dafür ist Voraussetzung, daß in die Abstützfläche 4 des Preßbalken 1 entweder in die vorhandene Bohrung 15 - wie dargestellt - ein Abstützring 16 oder eventuell eine Gewindebohrung für die Stellschrauben 17 vorgesehen wird.

Die Wicklungen 2 werden mit Hydraulikzylindern 11, die zwischen den Preßbalken 1 und dem Wicklungsdruckring 3 eingebracht werden, auf den berechneten Druck vorgepreßt. Anschließend werden die vorgespannten Federelemente 6 eingesetzt.

Die Vorspannung der Federelemente 6 erfolgt über eine Fixierung 18, die den Weg des Druckstempels 9 und somit den Federweg der Tellerfedern 8 in der Buchse 7 begrenzt. Die Stellschraube 17 wird auf den Druckstempel 9 gestellt und der Druck von den Hydraulikzylindern 11 genommen. Die Hydraulikzylinder 11 können ausgebaut werden. Das Ziehen der Fixierung 18 ist aufgrund der genau abgestimmten Auslegung des Systems anschließend möglich.

Die Anzahl der einzusetzenden Federelemente 6 je Wicklung 2 hängt in beiden Fällen von der erforderlichen Gesamtpreßkraft ab.

## Patentansprüche

1. Transformator, insbesondere Unterwerks-Transformator, der einen Preßbalken (1) und einen die Wicklungen (2) abschließenden gemeinsamen Wicklungsdruckring (3) aufweist, wobei zwischen dem Preßbalken (1) und dem Wicklungsdruckring (3) konzentrisch um den Wicklungskern angeordnete expandierende Federelemente (6) angeordnet sind, der Preßbalken (1) waagrecht zu seiner Symmetrieachse an der dem Wicklungsdruckring (3) zugewandten Seite eine mit einer Bohrung (15) versehene Abstützfläche (4) aufweist und an seinem oberen Ende eine weitere Abstützfläche (5) aufweist und jedes Federelement (6) aus einer die Feder (8) aufnehmenden Buchse (7) besteht, die mit einem den Federweg begrenzenden Druckstempel (9) abgeschlossen ist, wobei zum nachträglichen Einbau der mit Tellerfedern (8) versehenen Federelemente (6) die Wicklung (2) mittels zwischen Preßbalken (1) und Wicklungsdruckring (3) einbringbare Hydraulikzylinder (11) vorpreßbar ist, und daß die Bohrung (15) einen Abstützring (16) oder eine Gewindebohrung für Stellschrauben (17) aufweist, wobei die Stellschrauben (17) auf den Druckstempel (9) der einsetzbaren, vorgespannten Federelemente (6) wirken und die Buchse (7) der Federelemente (6) eine Fixierung (18) für den die vorgespannten Tellerfedern (8) haltenden und führenden Druckstempel (9) aufweist, die nach Entfernung der Hydraulikzylinder ebenfalls entfernbar ist.

2. Verfahren zum nachträglichen Einbau von Federelementen (6) zur Wicklungspressung zur Herstellung eines Transformators nach Anspruch 1, insbesondere Unterwerks-Transformator, der einen Preßbalken (1) und einen die Wicklungen (2) abschließenden gemeinsamen Wicklungsdruckring (3) aufweist, wobei zwischen dem Preßbalken (1) und dem Wicklungsdruckring (3) konzentrisch um den Wicklungskern angeordnete expandierende Federelemente (6) angeordnet werden, der Preßbalken (1) waagrecht zu seiner Symmetrieachse an der dem Wicklungsdruckring (3) zugewandten Seite eine mit einer Bohrung (15) versehene Abstützfläche (4) aufweist, dadurch gekennzeichnet, daß zwischen Preßbalken (1) und Wicklungsdruckring (3) Hydraulikzylinder (11) eingebracht werden über die die Wicklungen (2) vorgepreßt werden, daß die vorgespannten Federelemente (6) aus einer die Tellerfedern (8) aufnehmenden Buchse (7), die mit einem den Federweg begrenzenden Druckstempel (9) abgeschlossen ist, zwischen Preßbalken (1) und Wicklungsdruckring (3) angeordnet werden, wobei die Stellschrauben (17) auf die Druckstempel (9) der vorgespannten Federelemente (6) wirken und nach Nachstellung der Stellschrauben (17) und Entfernung der Hydraulikzylinder (11) eine Fixierung (18) für den die vorgespannten Tellerfedern (8) haltenden Druckstempel (9) entfernt wird.

## Claims

1. Transformer, in particular substation transformer, which comprises a pressure beam (1) and a common winding thrust collar (3) sealing the windings (2), wherein between the pressure beam (1) and the winding thrust collar (3) are disposed expanding spring elements (6) disposed concentrically about the winding core, the pressure beam (1) comprises horizontally relative to its axis of symmetry on the side facing the winding throat collar (3) a support face (4) provided with a bore (15) and comprises at its upper end a further support face (5) and each spring element (6) consists of a sleeve (7) accommodating the springs (8), which sleeve (7) is sealed with a piston ram (9) bounding the spring travel, wherein for the subsequent fitting of the spring elements (6) provided with cup springs (8) the winding (2) is compressible by means of hydraulic cylinders (11) to be introduced between pressure beam (1) and winding thrust collar (3), and that the bore (15) comprises a support ring (16) or a threaded bore for adjusting screws (17), wherein the adjusting screws (17) act on the piston ram (9) of the insertable, pre-stressed spring elements (6) and the sleeve (7) of the spring elements (6) comprises a fixing (18) for the piston ram (9) holding and guiding the pre-stressed cup springs (8), which is after removal of the hydraulic cylinders likewise removable.

2. Method for the subsequent fitting of spring elements (6) for the winding pressing for the manufacture of a transformer according to claim 1, in particular substation transformer, which comprises a pressure beam (1) and a common winding thrust collar (3) sealing the windings (2), wherein between the pressure beam (1) and the winding thrust collar (3) are disposed expanding spring elements (6) disposed concentrically about the winding core, the pressure beam (1) comprises horizontally relative to its axis of symmetry on the side facing the winding throat collar (3) a support face (4) provided with a bore (15), characterised in that between pressure beam (1) and winding thrust collar (3) hydraulic cylinders (11) are introduced by means of which the windings (2) are pre-pressed, that the pre-stressed spring elements (6) consisting of a sleeve (7) accommodating the cup springs (8), which sleeve (7) is sealed with a piston rod (9) bounding the spring travel, are disposed between pressure beam (1) and winding thrust collar (3), wherein the adjusting screws (17) act on the piston ram (9) of the pre-stressed spring elements (6) and after adjustment of the adjusting screws (17) and removal of the hydraulic cylinders (11) a fixing (18) for the piston rod (9) holding the pre-stressed cup springs (8) is removed.

## Revendications

1. Transformateur, en particulier, transformateur de sous-station, qui présente une traverse de compression (1) et une bague de serrage d'enroulement commun (3) fermant les enroulements (2), des éléments ressort (6) en expansion étant disposés concentriquement autour du noyau de l'enroulement entre la traverse de compression (1) et la bague de serrage d'enroulement (3), la traverse de compression (1) présentant une surface d'appui (4) pourvue d'un alésage (15) horizontalement par rapport à son axe de symétrie sur la face tournée vers la bague de serrage d'enroulement (3) et à son extrémité supérieure, une surface d'appui (5) et chaque élément à ressort (6) se composant d'une douille (7) logeant le ressort (8) qui est fermée par un piston de pression (9) délimitant la course de ressort, dans lequel, en vue de l'intégration ultérieure des éléments à ressort (6) pourvus de ressorts à disques (8), l'enroulement (2) peut être pressé au préalable au moyen d'un vérin hydraulique encastrable (11) entre la traverse de compression (1) et la bague de serrage d'enroulement (3) et en ce que l'alésage (15) présente une bague d'appui (16) ou un taraudage pour des vis de réglage (17), les vis de réglage (17) agissant sur le piston de pression (9) des éléments à ressort (6) prétendus à insérer et la douille (7) des éléments à ressort (6) présentant une fixation (18) pour le piston de pression (9) maintenant guidant les ressorts à disques (8) prétendus qui peut également être enlevée, après dépose du vérin hydraulique.

2. Procédé d'intégration ultérieure des éléments ressort (6) en vue de presser l'enroulement pour fabriquer un transformateur selon la revendication 1, en particulier un transformateur de sous-station, qui présente une traverse de compression (1) et une bague de serrage d'enroulement (3) fermant l'enroulement (2), des éléments à ressort (6) en expansion étant disposés concentriquement autour du noyau de l'enroulement entre la traverse de compression (1) et la bague de serrage d'enroulement (3), la traverse de compression (1) présentant une surface d'appui (4) pourvue d'un alésage (15) horizontalement par rapport à son axe de symétrie sur la face tournée vers la bague de serrage d'enroulement (3), caractérisé en ce que, entre la traverse de compression (1) et la bague de serrage d'enroulement (3), sont intercalées des vérins hydrauliques (11) sur lesquelles les enroulements (2) peuvent être pressés au préalable, en ce que chaque élément ressort (6) prétendu, composé d'une douille (7) logeant le ressort (8) qui est fermée par un piston de pression (9) délimitant la course du ressort, est inséré entre la traverse de compression (1) et la bague de serrage d'enroulement (3), les vis de réglage (17) agissant sur le piston de pression (9) des éléments à ressort (6) prétendu et une fixation (18) pour le piston de pression(9) maintenant les ressorts à disques (8) prétendus étant enlevée après serrage ultérieur des vis de réglage (17) et dépose du vérin hydraulique (11).
